# EUROPÄISCHE PATENTSCHRIFT

(11) **EP 1 225 598 B1**
(45) Veröffentlichungstag und Bekanntmachung des Hinweises auf die Patenterteilung: **10.09.2008**
(21) Anmeldenummer: 01403136.3
(22) Anmeldetag: 06.12.2001
(51) Int. Cl.: H01B 7/04

(54) **Flexible elektrische Leitung**
Flexible electrical line
Câble électrique flexible

(30) Priorität: 18.01.2001 DE 20100911 U
(43) Veröffentlichungstag der Anmeldung: 24.07.2002
(73) Patentinhaber: Nexans, 75008 Paris (FR)
(72) Erfinder: Grögl, Ferdinand, 90403 Nürnberg (DE); Mann, Thomas, 91367 Weissenohe (DE)
(74) Vertreter: Döring, Roger

(56) Entgegenhaltungen:
- EP-A- 0 718 854
- EP-A- 0 809 259
- DE-C- 4 218 707

## Beschreibung

Die Erfindung betrifft eine flexible elektrische Leitung gemäß Patent anspruch 1.

Derartige flexible elektrische Leitungen werden beispielsweise als Aufzugleitungen oder als sogenannte Schleppkettenleitung verwendet. Beim Betrieb entsprechender Anlagen werden die Leitungen speziell in Schleppketten dauernd bewegt. Die Leitungen sind entweder geschirmt oder ungeschirmt, wobei auf die geschirmte Version zurückgegriffen wird, wenn besondere Anforderungen an die elektromagnetische Verträglichkeit gestellt werden.

Die gesamte Energie- und Informationsversorgung von Industrieanlagen und Werkzeugmaschinen erfolgt bislang über Schleppleitungen, die einzeln verlegt in sogenannten Schleppketten eingesetzt werden.

In der Vergangenheit betrug die maximale Kettenlänge 6 Meter bei Bewegungsgeschwindigkeiten von 180 m/min und Beschleunigungen von in der Regel 2m/sec² . Eine in Extremfällen bereits praktizierte Technik mit stark verbesserten Schleppkettenkonstruktionen ermöglicht Geschwindigkeiten von bis zu 500 m/min bei Bewegungslängen von bis zu 50 m sowie Beschleunigungen von 8 m/sec² und mehr.

Eine praktizierte Lösung für Extremanforderungen besteht in einer flachen Leitungsbauform mit seitlich angeordneten Stahlseilen. Eine derartige Leitung erfordert einen erhöhten Platzbedarf.

Eine andere Lösung besteht in einem üblichen runden Aufbau der Leitung, wobei der Mantel aus einer sogenannten Stahl-/Polyurethanverbundkonstruktion besteht. Die Nachteile dieser Leitung bestehen in einer schlechten Anbindung des Tragelements an die Schleppkette sowie in einer erschwerten Konfektionierung.

Unter den extrem schwierigen Bedingungen fallen die bekannten Leitungen durch die sogenannte Korkenzieherbildung aus, wodurch es zu größeren Ausfallzeiten der Industrieanlagen kommt.

Aus der DE-C-42 18 707 ist eine flexible Leitung zur Stromversorgung von Schrämmaschinen bekannt, welche aus einem Verseilverband aus drei um ein Zentralelement angeordneten Energieadern besteht. Die Verseilzwickel zwischen den Energieadern sind von Jutetrensen ausgefüllt. Der so ausgestaltete Verseilverband ist von einem Innenmantel eingeschlossen. Der Innenmantel ist von einem Stahllitzengeflecht sowie einem Außenmantel aus Polychloropren umgeben.

Aus der EP-A-0 718 854 ist ein elektrisches Kabel zum Gebrauch in Operationsräumen bekannt, welches eine Armierung aufweist, die den Mantel gegen den Angriff scharfer chirurgische Geräte schützen soll. Das Kabel besteht aus einer Kabelseele aus elektrisch isolierten Leitern sowie einer die Leiter umgebenden Abschirmung aus einem metallischen Drahtgeflecht. Die Kabelseele ist umgeben von einem Innenmantel, einer auf den Innenmantel aufgelegten Armierung aus Metalldrähten sowie einem Außenmantel. Der Außenmantel durchdringt die zwischen den Metalldrähten befindlichen Zwischenräume und ist mit dem Innenmantel verbunden. Die Bedeckung der Armierung beträgt bis zu 50 %.

Die vorliegende Erfindung hat sich zur Aufgabe gestellt, eine flexible elektrische Leitung für extreme Beanspruchungen bereitzustellen, die für Verfahrwege von über 30 Metern mit Geschwindigkeiten bis zu 500 m/min und Beschleunigungen bzw.

Verzögerungen bis 10 m/sec² geeignet ist und die darüber hinaus leicht konfektionierbar ist.

Diese Aufgabe wird durch die Merkmale des Patentanspruchs 1 gelöst.

Weitere vorteilhafte Ausgestaltungen der Erfindung sind in den Unteransprüchen erfaßt.

Die Erfindung ist anhand des in der Zeichnung schematisch dargestellten Ausführungsbeispiels näher erläutert.

Mit 1 ist ein zentrales Element bezeichnet, welches aus einem Stahlseil 1a sowie einer auf dem Stahlseil 1a befindlichen kompressiblen Hülle 1 b, z. B. einer Umwicklung aus sogenannten Flockgarnen besteht.

Um dieses zentrale Element 1 sind sechs Aderbündel 2, 3, 4, 5, 6 und 7 herumgeseilt, von denen jedes aus drei Adern 8, 9 und 10 besteht. Jede Ader besteht aus einem Leiter 11, z. B. einem Litzenleiter sowie einer Isolierung 12 z. B. aus einer Zweischichtisolierung, wie sie in der älteren deutschen Patentanmeldung 100 36 610.4 vom 27. 07. 2000 beschrieben ist.

Über der aus den Aderbündeln 2, 3, 4, 5, 6 und 7 gebildeten Verseillage befindet sich ein Innenmantel 13 z. B. aus thermoplastischem Polyurethan, der die Zwickel zwischen den Aderbündeln ausfüllt.

Anstelle des zentralen Elements 1- in manchen Fällen jedoch auch zusätzlich zu diesem - können in den Zwickeln nicht dargestellte zug- und stauchstabile Elemente vorgesehen sein.

Der Innenmantel 13 ist von einer Bewicklung 14 umgeben, die vorzugsweise aus einem Faservliesband besteht.

Über der Bewicklung 14 befindet sich ein Armierungsgeflecht 15, welches mit einer optischen Bedeckung von 30 - 80 % aufgebracht ist, so daß der Werkstoff des Außenmantels 16 das Armierungsgeflecht 15 durchdringen und bis zur Bewicklung 14 dringen kann. Außenmantel 16 und Armierungsgeflecht 15 bilden eine Einheit, die bei der Konfektionierung der Leitungsenden leicht von dem Innenmantel 13 bzw. der Bewicklung 14 abgehoben werden kann.

Die das Armierungsgeflecht 15 bildenden Elemente 17 sind vorzugsweise Flachelemente, die äußerst flexibel, dennoch aber zug- und stauchstabil sind. Ein Flachelement 17 besteht aus vier nebeneinander angeordneten langgestreckten Objekten 18, die gemeinsam von einer Kunststoffhülle 19, vorzugsweise aus Polyamid, umgeben sind.

Die Objekte 18 sind entweder gefachte Stahldrähte oder flache in einer Matrix aus Polyamid laufende Fasern oder Faserbündel aus Polyaramid (Kevlar), Glas oder Kohlefaser. Der Außenmantel 16 ist mit besonderem Vorteil aus thermoplastischem Polyurethan durch Extrusion hergestellt.

## Patentansprüche

1. Flexible elektrische Leitung mit einer Kabelseele aus mehreren miteinander verseilten isolierten Leitern, einem die Verseilzwickel ausfüllenden Innenmantel (13), einer auf dem Innenmantel (13) aufliegenden Bewicklung (14), einem Armierungsgeflecht (15) mit einer optischen Bedeckung von 30 - 80 % sowie einem die Zwischenräume des Armierungsgeflechtes (15) durchdringenden Außenmantel (16) aus Kunststoff, bei welcher die das Armierungsgeflecht bildenden Armierungselemente (17) durch mehrere nebeneinander angeordnete Stahldrähte (18) und/oder in einer Matrix aus Polyamid befindliche Polyaramidfäden (18), die von einer Hülle (19) aus Polyamid umgeben sind, gebildet sind.

2. Leitung nach Anspruch 1, **dadurch gekennzeichnet, daß** die isolierten Leiter als Aderbündel (2,3,4,5,6,7) angeführt sind.

3. Flexible Leitung nach Anspruch 1 oder 2, **dadurch gekennzeichnet, daß** die Leiter auf ein zentrales zug- und stauchstabiles Kernelement (1) aufgeseilt sind.

4. Leitung nach einem der Ansprüche 1 bis 3, **dadurch gekennzeichnet, daß** in den Verseilzwickeln zug- und stauchstabile langgestreckte Elemente angeordnet sind.

5. Leitung nach einem der Ansprüche 1 bis 4, **dadurch gekennzeichnet, daß** der Innenmantel (13) aus thermoplastischem Polyurethan besteht.

6. Leitung nach einem der Ansprüche 1 bis 5, **dadurch gekennzeichnet, daß** das zug- und stauchstabile Kernelement (1) ein Stahlseil (1a) mit einer kompressiblen Hülle (1b) ist.

7. Flexible Leitung nach einem der Ansprüche 1 bis 6, **dadurch gekennzeichnet, daß** die Bewicklung (14) aus einem Faservlies besteht.

8. Flexible Leitung nach einem der Ansprüche 1 bis 7, **dadurch gekennzeichnet, daß** der Außenmantel (16) aus thermoplastischem Polyurethan besteht.

## Claims

1. A flexible electrical line with a core made of a plurality of insulated conductors that are stranded together, an inner sheath (13) filling up the interstices, a wrapping (14) positioned around the inner sheath (13), an armor braiding (15) with an optical coverage of 30 % - 80 % and a plastic outer sheath (16) penetrating the interstices of the armor braiding (15), wherein the armor elements (17) which form the armor braiding are formed by a plurality of steel wires (18) arranged side by side and/or polyaramide fibers (18) which are surrounded by a polyamide sheath (19).

2. A line according to claim 1, **characterized in that** the insulated conductors are conductor bundles (2,3,4,5,6,7).

3. A line according to claim 1 or 2, **characterized in that** the conductors are stranded onto a central core element (1) which is stable to tensile and compressive stresses.

4. A line according to one of the claims 1 to 3, **characterized in that** long extending elements which are stable to tensile and compressive stresses are arranged in the interstices.

5. A line according to one of the claims 1 to 4, **characterized in that** the inner sheath (13) is made of thermoplastic polyurethane.

6. A line according to one of the claims 1 to 5, **characterized in** the core element (1), which is stable to tensile and compressive stresses, is a steel rope (1 a) with a compressible sheath (1b).

7. A line according to one of the claim 1 to 6, **characterized in that** the wrapping (14) is made of a fleece material.

8. A line according to one of the claims 1 to 7, **characterized in that** the outer sheath (16) is made of thermoplastic polyurethane.

## Revendications

1. Ligne électrique flexible comprenant une âme de câble constituée de plusieurs conducteurs isolés câblés ensemble, une enveloppe interne (13) remplissant les goussets de câblage, un enroulement (14) reposant sur l'enveloppe interne (13), une tresse d'armure (15) comprenant un recouvrement optique de 30 à 80 %, ainsi qu'une enveloppe externe (16) en plastique traversant les espaces intermédiaires de la tresse d'armure (15), dans laquelle les éléments d'armure (17) formant la tresse d'armure sont entourés par plusieurs fils en acier (18) disposés les uns à côté des autres et/ou des fils de polyaramide (18) se trouvant dans une matrice en polyamide, qui sont entourés par une gaine (19) en polyamide.

2. Ligne selon la revendication 1, **caractérisée en ce que** les conducteurs isolés sont guidés sous forme de faisceaux de fils (2, 3, 4, 5, 6, 7).

3. Ligne flexible selon la revendication 1 ou 2, **caractérisée en ce que** les conducteurs sont toronnés sur un élément de coeur central (1) stable en traction et en compression.

4. Ligne selon l'une quelconque des revendications 1 à 3, **caractérisée en ce que** des éléments allongés stables en traction et en compression sont disposés dans les goussets de câblage.

5. Ligne selon l'une quelconque des revendications 1 à 4, **caractérisée en ce que** l'enveloppe interne (13) se compose de polyuréthanne thermoplastique.

6. Ligne selon l'une quelconque des revendications 1 à 5, **caractérisée en ce que** l'élément de coeur (1) stable en traction et en compression est un câble d'acier (1a) avec une gaine compressible (1b).

7. Ligne flexible selon l'une quelconque des revendications 1 à 6, **caractérisée en ce que** l'enroulement (14) se compose d'une nappe de fibres.

8. Ligne flexible selon l'une quelconque des revendications 1 à 7, **caractérisée en ce que** l'enveloppe externe (16) se compose de polyuréthanne thermoplastique.
